# FASCICULE DE BREVET EUROPEEN

(11) **EP 3 280 003 B1**
(45) Date de publication et mention de la délivrance du brevet: **13.03.2019**
(21) Numéro de dépôt: 17184507.6
(22) Date de dépôt: 02.08.2017
(51) Int. Cl.: H01Q 1/12, F16H 1/00, H01Q 3/06, H01Q 3/08

(54) **POSITIONNEUR POUR ANTENNE**
POSITIONIERER FÜR ANTENNE
ANTENNA POSITIONER

(30) Priorité: 04.08.2016 FR 1601199
(43) Date de publication de la demande: 07.02.2018
(73) Titulaire: Thales, 92400 Courbevoie (FR)
(72) Inventeur: VION, Benoît, 92622 Gennevilliers Cedex (FR); GUY, Gilles, 92622 Gennevilliers Cedex (FR); VOISIN, Laurent, 92622 Gennevilliers Cedex (FR)
(74) Mandataire: Dudouit, Isabelle

(56) Documents cités:
- EP-A1- 2 445 052
- EP-A1- 2 448 063
- US-A1- 2009 058 745

## Description

L'invention concerne un positionneur pour antenne utilisée notamment dans le domaine des communications par satellite. Le positionneur peut aussi être utilisé dans des applications qui nécessitent une précision dans l'établissement de liaisons. Elle concerne aussi un positionneur d'antenne parabolique pour la communication avec un satellite, le positionneur étant positionné sur un porteur en mouvement.

Il existe différents types de positionneurs d'antenne pour l'établissement de liaisons et de communication avec un satellite. Ces positionneurs sont, soit fixes par rapport au sol, soit mobiles lorsqu'ils sont placés sur un porteur en mouvement.

Les positionneurs azimut/élévation habituellement utilisés comportent deux axes de rotation, l'un permettant de faire varier l'azimut de l'antenne parabolique, c'est-à-dire l'angle horizontal entre la direction de l'antenne et une direction de référence correspondant généralement au nord géographique, et l'autre permettant de faire varier l'élévation de l'antenne et la direction de référence. De tels positionneurs ont cependant comme inconvénient de présenter un point singulier à la verticale, i.e., au zénith. La notion de point singulier est connue de l'homme du métier et désigne un point où, la communication entre le satellite et l'antenne est difficile, voire impossible, du fait des contraintes dynamiques de positionnement de l'antenne dans la direction du point singulier.

Le brevet EP 2448063 du demandeur offre un positionneur dépourvu de point singulier à la verticale et équilibré sans ajout de contrepoids sur le positionneur, ou éventuellement avec de très faibles contrepoids. Les problèmes d'équilibrage des positionneurs d'antenne parabolique sont notamment résolus grâce au choix de la valeur d'entraxe.

Il existe aussi des positionneurs à trois axes sans point singulier. Ces derniers présentent en général des structures lourdes et complexes.

De plus, la cinématique connue de l'art antérieur repose sur des technologies utilisant des aciers inoxydables, des guidages courbes à recirculation de billes et un engrenage de précision. L'utilisation de l'acier inoxydable est un inconvénient pour fournir un positionneur avec un faible poids. Certaines solutions connues de l'art antérieur combinent l'acier avec de l'aluminium. Ceci pose toutefois des problèmes de dilatation thermique différentielle, et de couplage galvanique.

Ainsi, l'utilisation de l'acier avec l'aluminium peut induire sur le positionneur deux axes, notamment les défauts cités ci-après.

Une ovalisation des guidages courbes en fonction de la température peut se produire. Cette ovalisation provoque une augmentation de la résistance au roulement qui nuit aux performances d'asservissement. L'ovalisation peut également impacter la fiabilité sur le long terme. L'utilisation de l'acier avec l'aluminium génère aussi une variation du jeu de l'engrenage en fonction de la température. Pour tenir des performances de pointage global de l'ordre de 0,1°, notamment dans le cas d'asservissement en boucle fermée connu de l'homme du métier, il est nécessaire d'avoir un jeu d'engrenage faible, typiquement compris entre 0° et 0,02° sur une large plage de température, typiquement -40°C à +80°C. La stabilité de l'asservissement dans des conditions dynamiques est très dépendante du jeu de l'engrenage.

Il existe donc à l'heure actuelle un besoin de disposer d'un positionneur pour antenne utilisée notamment dans le domaine des communications par satellite, présentant un faible poids, des performances de pointage importantes, une absence de point singulier à la verticale, une tenue mécanique, etc.

Dans la suite de la description, la notion d'axe horizontal est connue de l'homme du métier et se réfère notamment à un axe parallèle au plan supposé horizontal sur lequel est placé le socle du positionneur comme il sera décrit ci-après.

L'invention concerne un positionneur d'antenne selon la première revendication.

Le matériau de la première couronne est, par exemple, de l'aluminium et celui de la deuxième couronne de l'acier inoxydable.

La couronne de guidage comprend, par exemple, deux deuxièmes couronnes disposées de part et d'autre de ladite première couronne, une deuxième couronne supportant un ou plusieurs rails comprenant des pistes de recirculation de billes, la première couronne comprend une première et une deuxième extrémité, et présente une partie dentelée comprenant plusieurs trous destinés à recevoir des moyens de fixation et aussi un premier orifice positionné au centre de la partie dentelée et un deuxième orifice positionné à l'une des deux extrémités afin que le plan passant par le centre du premier orifice et l'axe X soit parallèle à un axe Y orthogonal à l'axe de rotation X, la forme des orifices est choisie pour fixer un pion par un ajustement serré, la cale comporte plusieurs trous répartis de manière identique à ceux distribués sur la première couronne, la dimension d'un trou est supérieure au diamètre des moyens de fixation, et plusieurs orifices similaires aux orifices de la première couronne avec des dimensions supérieures au diamètre des pions, la deuxième couronne comporte plusieurs orifices distribués de manière identique à ceux de la première couronne, les dimensions des orifices sont supérieures à la dimension des moyens de fixation, par exemple au diamètre des moyens de fixation, la dimension de l'orifice est choisie pour assurer une liaison pivot avec la première partie de la couronne, au moyen d'un pion.

Un orifice peut avoir une forme oblong choisie pour induire, sous dilatation différentielle des matériaux, une rotation de la première couronne par rapport aux deuxièmes couronnes suivant un axe de rotation passant par le centre des orifices. La forme des premiers orifices d'une couronne est par exemple identique à la forme des deuxièmes orifices de la couronne.

Les moyens de fixation sont, par exemple, des vis et un système de contre-écrou permettant de fixer l'ensemble des éléments constituant la couronne avant son montage sur le positionneur.

Les vis sont vissées dans la première couronne avec un couple de serrage spécifique de façon à limiter la précharge de serrage pour favoriser le glissement entre la première couronne et la deuxième couronne.

La partie dentelée est, par exemple, adaptée à conférer à la première couronne des propriétés de masse et de raideur optimale.

Le matériau de la cale utilisée est du Kapton ®.

L'antenne installée au niveau du positionneur selon l'invention est une antenne parabolique.

D'autres caractéristiques et avantages de la présente invention apparaîtront mieux à la lecture de la description, d'exemples de réalisation donnés à titre illustratif, annexée des figures qui représentent :
- Figure 1, une vue en élévation d'un positionneur,
- Figure 2, une vue en perspective du positionneur de la figure 1,
- Figure 3A et figure 3B, une vue éclatée du montage et de l'assemblage selon l'invention des éléments constituant la couronne de guidage, et
- Figure 4, une vue détaillée de la fixation des éléments.

Afin de mieux faire comprendre la structure du positionneur selon l'invention, la description est donnée, à titre illustratif et nullement limitatif, pour un positionneur Satcom à deux degrés de liberté avec une antenne parabolique.

La figure 1 représente un exemple de positionneur 1 équipé d'un ensemble mobile 2 à deux degrés de liberté comportant une antenne parabolique 3 et un amplificateur radiofréquence 4 monté au dos de l'antenne parabolique 3.

Le positionneur 1 permet le pointage de l'antenne parabolique en direction d'un satellite 5. Le positionneur comporte un socle 10 comprenant un plateau 12 qui s'interface lui-même avec deux supports 13 sur lesquels se fixent deux patins à recirculation de billes 14, par exemple.

Un berceau de support 20 comporte une couronne de guidage 21 qui coopère avec les patins 14 de manière à obtenir sa rotation selon un premier axe de rotation X.

L'antenne parabolique 3 et l'amplificateur radiofréquence 4 constituent une masse mobile en rotation par rapport au berceau 20. Pour cela, le berceau comporte un arbre de rotation 22 d'axe Y qui reçoit l'antenne parabolique. Le berceau comprend aussi des moyens d'actionnement et de mesure 23 connus de l'homme du métier. L'arbre de rotation 22 et les moyens d'actionnement permettent l'entraînement en rotation de l'antenne parabolique par rapport au berceau autour du deuxième axe horizontal Y. L'axe Y s'étend orthogonalement à un premier axe de rotation horizontal X, en étant porté par le berceau 20.

L'antenne parabolique s'étend au-dessus de l'axe Y.

Pour positionner la couronne de guidage 21 de manière angulaire, le dispositif comporte, par exemple, un codeur absolu multi-tour placé sur l'axe de rotation du moteur électrique selon un principe connu de l'homme du métier et qui ne sera pas détaillé pour des raisons de simplification.

La couronne de guidage 21 selon l'invention est détaillée aux figures 3A et 3B. Le choix des matériaux constituant la couronne de guidage et la manière d'assembler les différents éléments va permettre de résoudre, notamment, les problèmes de poids des positionneurs selon l'art antérieur.

Le positionneur 1 comporte également un moteur électrique 26 (figure 2) accouplé à un pignon 27 pour permettre la rotation du pignon. Le moteur électrique et le pignon sont fixés sur les supports 13 entre les deux patins 14. Une couronne dentée 29 coopère avec le pignon 27 de sorte que, lorsque le moteur électrique permet de mettre en rotation le pignon, celui-ci entraîne la rotation de la couronne dentée et donc la rotation de la couronne de guidage autour du premier axe de rotation X. Le principe de mise en rotation d'une telle couronne est bien connu de l'homme du métier et ne sera pas détaillé.

La figure 3A décrit de manière détaillée un exemple de structure de la couronne de guidage selon l'invention, la figure 3B un détail de liaison.

La couronne de guidage 21 est composée d'une première couronne 210 usinée en aluminium par exemple, d'une cale 211 venant s'intercaler entre la première couronne et chacune des deuxièmes couronnes 212 en acier inoxydable disposées de part et d'autre de la première couronne 210. Une deuxième couronne 212 supporte les rails 213 en acier inoxydable comprenant les pistes de recirculation de billes. Le dispositif de recirculation de bille est porté par les patins 14.

La technologie de rail courbe avec patins à recirculation de billes est choisie pour des raisons de rigidité et de précision de mouvement. Sans sortir du cadre de l'invention, on pourrait utiliser une technologie avec des patins à galets ou toute autre technologie connue de l'homme du métier, reposant sur l'utilisation de l'acier.

La première couronne 210 présente une partie dentelée 2101 comprenant plusieurs trous 2102 destinés à recevoir des vis de fixation 214 et aussi un premier orifice 2103 positionné au centre de la partie dentelée, i.e., au milieu des deux extrémités 210a et 210b de la première couronne et un deuxième orifice 2104 positionné à l'une des deux extrémités 210a ou 210b, de sorte que le plan P1 passant par le centre de l'orifice 2104 et l'axe X est parallèle à l'axe Y (figure 1). La forme des orifices 2103 et 2104 est notamment choisie pour fixer, par un ajustement serré, un pion 215 ayant notamment pour fonction de bloquer l'ensemble. La partie dentelée permet notamment de conférer à la première couronne 210 des propriétés de masse et de raideur optimale.

La cale 211 est, par exemple, réalisée en film de polyimide commercialisé sous le nom Kapton®, afin de favoriser le glissement lors de l'assemblage de la première couronne 210 et d'une deuxième couronne 212, et lorsque les pièces se déforment sous l'effet de variation de température. La cale 211 permet aussi d'assurer une isolation galvanique entre le matériau de la première couronne 210 en aluminium et le matériau, inox par exemple, de la deuxième couronne 212 et garantir ainsi une tenue à la corrosion, par exemple pour des applications dans des atmosphères salines. La forme de la cale 211 est adaptée à la forme de la première couronne 210 et de la deuxième couronne 212. La cale 211 comporte des premiers trous 2112 répartis de manière identique à ceux distribués sur la première couronne 210 et de diamètre supérieur au diamètre des vis de fixation 214. Elle comporte aussi des premiers orifices 2113 et des deuxièmes orifices 2114 similaires aux premiers et aux deuxièmes orifices de la première couronne mais de diamètre supérieur au diamètre des pions 215.

Les couronnes en inox 212 comportent des trous 2122 et des premiers orifices 2123 et deuxièmes orifices 2124 distribués de manière identique à ceux de la première couronne. Les trous 2122 ont leur diamètre supérieur au diamètre des vis de fixation 214. Les dimensions et la forme des orifices 2123 sont notamment choisis pour assurer une liaison pivot avec la première couronne, au moyen du pion 215. La forme de l'orifice 2124, de forme oblong par exemple, est notamment choisie pour induire, sous dilatation différentielle des matériaux, une rotation de la couronne 210 par rapport aux couronnes 212 suivant un axe de rotation passant par le centre des orifices 2103 et 2123 (FIG.3B). Sur la plage de température -40°C à +80°C, cette rotation reste faible et ne compromet pas les performances de pointage du positionneur.

Des vis 214 et un système de contre-écrou permettent de fixer l'ensemble des éléments constituant la couronne avant son montage sur le positionneur. Un contre-écrou 216 permet de tenir les exigences de serrage de visserie par rapport à des environnements extrêmes, tels que des phénomènes de vibration, des variations de température. La précharge amenée par le contre-écrou est équilibrée par le filetage 218 de la première couronne 210 et ne participe pas à la précharge entre la première couronne 210 et la deuxième couronne 212.

Les vis 214 sont vissées dans la première couronne 210 avec un couple de serrage spécifique de façon à limiter la précharge de serrage pour favoriser le glissement entre la première couronne 210 et la deuxième couronne 212. Le mouvement de rotation est obtenu par compromis entre glissement et rigidité de liaison. Ce compromis s'obtient par un serrage adapté des vis de fixation 214 et par l'utilisation de cales Kapton 211 qui, intercalées entre la première couronne 210 et une deuxième couronne 212, favorisent le glissement. Ce mouvement de rotation limite ainsi l'ovalisation des deuxièmes couronnes 212. Tout autre matériau présentant des caractéristiques similaires à celles du Kapton peut être utilisé, sans sortir du cadre de l'invention.

En variante, l'orifice 2123 pourrait être de forme identique à l'orifice 2124 de sorte que le plan P2 passant par le centre de l'orifice 2123 et par l'axe X soit perpendiculaire au plan P3 passant par le centre de l'orifice 2124 et par l'axe X.

En fonctionnement, le positionneur est animé d'un mouvement en rotation selon les axes de rotation horizontaux X et Y, afin de pouvoir pointer l'antenne parabolique en direction du satellite. La rotation selon le premier axe X est réalisée par l'intermédiaire de la couronne de guidage qui coulisse entre les patins suite à l'entraînement du pignon par le moteur électrique. La rotation selon le deuxième axe Y est réalisée par rotation de l'arbre qui porte l'antenne parabolique et éventuellement l'amplificateur radioélectrique.

L'invention n'est pas limitée à un positionneur tel que décrit précédemment.

Les technologies industrialisées de guidages courbes et d'engrenages de précision qui permettent de se conformer aux exigences de précision de l'application et de tenue à la corrosion reposent sur un art antérieur utilisant des matériaux ayant de très bonnes propriétés de dureté tel que l'acier inoxydable. Le matériau de la couronne 212 est, par exemple un acier, avec des nuances d'aciers inoxydables. La couronne 210 sera de préférence en aluminium, afin de satisfaire des exigences de masse, de tenue mécanique et de coûts de l'application.

L'invention résout les problèmes de dilatation différentielle pouvant intervenir entre la première et les deuxièmes couronnes 210 et 212 et occasionnant un hyperstatisme qui s'oppose à la réalisation de mouvement de rotation fin et précis, dès lors, le choix du couple de matériaux peut s'élargir à tout type de matériau présentant des propriétés de dilatation différentes et à tout type d'application nécessitant le même type de rotation sensible aux hyperstatismes. L'utilisation de l'aluminium permet d'aboutir à une première couronne 210 ouvragée de sorte à lui conférer des propriétés de masse et de raideur optimales. En variante, on pourrait utiliser des matériaux composites, en particuliers les composites carbones qui possèdent des propriétés de masse, de raideur et de résistance très intéressantes mais dont la mise en oeuvre demeure complexe au regard des fonctions et de la forme du berceau 20.

Sans sortir du cadre de l'invention, pour les deuxièmes couronnes 212, en variantes de l'acier inoxydable, il est possible d'utiliser d'autres matériaux avec des propriétés de dureté et de tenue à la corrosion équivalentes, par exemple du titane, ou bien des matériaux dits « mous » mais qui pourrait avoir des duretés superficielles et des tenues à la corrosion satisfaisantes de par l'application de traitements de surface spécifiques.

Le positionneur selon l'invention permet notamment de résoudre des problèmes de poids en offrant un positionneur de poids inférieur à celui des positionneurs selon l'art antérieur. D'autre part, il résiste à des phénomènes de corrosion lorsque le positionneur est placé dans des environnements climatiques sévères et caractéristiques des normes à appliquer pour obtenir une qualification de l'équipement.

La conception de ce positionneur permet aussi de limiter les coûts par rapport à une utilisation de matériaux légers mais coûteux. Elle permet de présenter des performances de pointage importantes.

## Revendications

1. Positionneur d'antenne comportant au moins un socle (10) et un berceau de support (20), le socle (10) destiné à recevoir ledit berceau de support (20) monté de manière rotative par rapport au socle (10) selon un premier axe de rotation (X), ledit berceau de support comportant au moins une couronne de guidage (21), **caractérisé en ce que** ladite couronne de guidage (21) est composée d'au moins les éléments suivants :
• une première couronne (210) constituée d'un premier matériau,
• au moins une deuxième couronne (212) constituée d'un deuxième matériau,
• une cale (211) intercalée entre la première couronne et la deuxième couronne, la forme de la cale (211) étant adaptée à la forme de la première couronne et à la forme de la deuxième couronne,
• ladite cale (211) étant en un matériau adapté pour favoriser le glissement de la première couronne (210) par rapport à la deuxième couronne (212) et éviter des phénomènes de détérioration physico-chimique,
• la première couronne (210), la deuxième couronne (212) et la cale (211) comportant des orifices permettant le passage de moyens de fixation (214) et une liaison pivot.

2. Positionneur selon la revendication 1 **caractérisé en ce que** la première couronne (210) est en aluminium et la deuxième couronne (212) en acier inoxydable.

3. Positionneur selon l'une des revendications 1 ou 2 **caractérisé en ce que**:
• la couronne de guidage (210) comprend deux deuxièmes couronnes (212) disposées de part et d'autre de ladite première couronne (210), la deuxième couronne (212) supportant un ou plusieurs rails (213) comprenant des pistes de recirculation de billes,
• la première couronne (210) comprend une première et une deuxième extrémité (210a, 210b) et présente une partie dentelée (2101) comprenant plusieurs trous (2102) destinés à recevoir des moyens de fixation (214) et aussi un premier orifice (2103) positionné au centre de la partie dentelée et un deuxième orifice (2104) positionné à l'une des deux extrémités (210a, 210b) afin que le plan passant par le centre du deuxième orifice (2104) et l'axe X est parallèle à un axe Y orthogonal au premier axe X de rotation,
• la forme du premier orifice (2103) et du deuxième orifice (2104) est choisie pour fixer par un ajustement serré un pion (215),
• la cale (211) comporte plusieurs trous (2112) répartis de manière identique à ceux distribués sur la première couronne (210), la dimension d'un trou (2112) est supérieure à la dimension des moyens de fixation (214), et plusieurs premiers et deuxièmes orifices (2113, 2114) similaires aux premiers et deuxième orifices de la première couronne (210) avec des dimensions supérieures au diamètre des pions (215),
• la deuxième couronne (212) comporte un trou (2122) et plusieurs premiers et deuxièmes orifices (2123, 2124) distribués de manière identique au trou et orifices de la première couronne, les dimensions du trou (2122) sont supérieures à la dimension des moyens de fixation (214), la dimension des premiers orifices (2123) est choisie pour assurer une liaison pivot avec la première partie de la couronne, au moyen du pion (215).

4. Positionneur selon la revendication 3 **caractérisé en ce que** la forme d'un deuxième orifice (2124) est une forme oblong choisie pour induire, sous dilatation différentielle des matériaux, une rotation de la première couronne (210) par rapport aux deuxièmes couronnes (212) suivant un axe de rotation passant par le centre des premiers orifices (2103, 2123) de la première couronne et de la deuxième couronne.

5. Positionneur selon la revendication 3 **caractérisé en ce que** la forme d'un premier orifice (2123) est identique à la forme d'un deuxième orifice (2124).

6. Positionneur selon l'une des revendications 3 à 5 **caractérisé en ce que** les moyens de fixation (214) sont des vis et un système de contre-écrou (216) permet de fixer l'ensemble des éléments constituant la couronne avant son montage sur le positionneur.

7. Positionneur selon la revendication 6 **caractérisé en ce que** les vis (214) sont vissées dans la première couronne (210) avec un couple de serrage spécifique de façon à limiter la précharge de serrage pour favoriser le glissement entre la première couronne (210) et la deuxième couronne (212).

8. Positionneur selon l'une des revendications 2 à 5 **caractérisé en ce que** la partie dentelée (2101) de la première couronne est adaptée à conférer à la première couronne (210) des propriétés de masse et de raideur optimale.

9. Positionneur selon l'une revendications précédentes **caractérisé en ce que** la cale est en Kapton.

10. Positionneur selon l'une des revendications précédentes **caractérisé en ce que** l'antenne est une antenne parabolique.

## Patentansprüche

1. Antennenpositionierer, welcher mindestens einen Sockel (10) und ein Stützgestell (20) beinhaltet, wobei der Sockel (10) dazu bestimmt ist, das Stützgestell (20) aufzunehmen, welches drehbar in Bezug auf den Sockel (10) entlang einer ersten Drehachse (X) montiert ist, wobei das Stützgestell mindestens eine Führungskrone (21) beinhaltet, **dadurch gekennzeichnet, dass** die Führungskrone (21) mindestens aus folgenden Elementen besteht:
• einer ersten Krone (210), welche aus einem ersten Material besteht,
• mindestens einer zweiten Krone (212), welche aus einem zweiten Material besteht,
• einem Keil (211), welcher zwischen der ersten Krone und der zweiten Krone eingelegt ist, wobei die Form des Keils (211) an die Form der ersten Krone und die Form der zweiten Krone angepasst ist,
• wobei der Keil (211) aus einem Material besteht, welches geeignet ist, um das Gleiten der ersten Krone (210) in Bezug auf die zweite Krone (212) zu fördern und physikalisch-chemische Beschädigungsphänomene zu vermeiden,
• wobei die erste Krone (210), die zweite Krone (212) und der Keil (211) Öffnungen beinhalten, welche das Passieren von Befestigungsmitteln (214) und eine Schwenkverbindung ermöglichen.

2. Positionierer nach Anspruch 1, **dadurch gekennzeichnet, dass** die erste Krone (210) aus Aluminium und die zweite Krone (212) aus rostfreiem Edelstahl besteht.

3. Positionierer nach einem der Ansprüche 1 oder 2, **dadurch gekennzeichnet, dass**:
• die Führungskrone (210) zwei zweite Kronen (212) beinhaltet, welche beiderseits der ersten Krone (210) angeordnet sind, wobei die zweite Krone (212) eine oder mehrere Schienen (213) stützt, welche Kugelumlaufbahnen beinhaltet/beinhalten,
• die erste Krone (210) ein erstes und ein zweites Ende (210a, 210b) beinhaltet und einen gezahnten Abschnitt (2101) aufweist, welcher mehrere Löcher (2102), welche dazu bestimmt sind, Befestigungsmittel (214) aufzunehmen und ebenfalls eine erste Öffnung (2103), welche in der Mitte des gezahnten Abschnittes positioniert ist, und eine zweite Öffnung (2104) beinhaltet, welche an einem der beiden Enden (210a, 210b) positioniert ist, damit die Ebene, die durch die Mitte der zweiten Öffnung (2104) und die Achse X passiert, parallel zu einer Achse Y ist, welche rechtwinklig zur Drehachse X ist,
• die Form der ersten Öffnung (2103) und der zweiten Öffnung (2104) gewählt ist, um einen Stift (215) durch eine feste Passung zu befestigen,
• der Keil (211) mehrere Löcher (2112) beinhaltet, welche identisch mit denjenigen verteilt sind, welche auf der ersten Krone (210) verteilt sind, wobei die Abmessung eines Loches (2112) größer ist als die Abmessung der Befestigungsmittel (214), und mehrere erste und zweite Öffnungen (2113, 2114), welche mit den ersten und zweiten Öffnungen der ersten Krone (210) vergleichbar sind, mit Abmessungen, die den Durchmesser der Stifte (215) überschreiten,
• die zweite Krone (212) ein Loch (2122) und mehrere erste und zweite Öffnungen (2123, 2124) beinhaltet, welche identisch mit dem Loch und den Öffnungen der ersten Krone verteilt sind, wobei die Abmessungen des Lochs (2122) größer als die Abmessung der Befestigungsmittel (214) sind, wobei die Abmessung der ersten Öffnungen (2123) gewählt ist, um eine Schwenkverbindung mit dem ersten Teil der Krone mit Hilfe des Stifts (215) zu gewährleisten.

4. Positionierer nach Anspruch 3, **dadurch gekennzeichnet, dass** die Form einer zweiten Öffnung (2124) eine längliche Form ist, welche gewählt wird, um unter Differenzialdehnung der Materialien eine Drehung der ersten Krone (210) in Bezug auf die zweiten Kronen (212) entlang einer Drehachse zu induzieren, welche durch den Mittelpunkt der ersten Öffnungen (2103, 2123) der ersten Krone und der zweiten Krone passiert.

5. Positionierer nach Anspruch 3, **dadurch gekennzeichnet, dass** die Form einer ersten Öffnung (2123) identisch mit der Form einer zweiten Öffnung (2124) ist.

6. Positionierer nach einem der Ansprüche 3 bis 5, **dadurch gekennzeichnet, dass** die Befestigungsmittel (214) Schrauben sind und ein Kontermuttersystem (216) es ermöglicht, sämtliche Elemente, welche die Krone bilden, vor deren Montage auf dem Positionierer zu fixieren.

7. Positionierer nach Anspruch 6, **dadurch gekennzeichnet, dass** die Schrauben (214) in die erste Krone (210) mit einem spezifischen Anzugsdrehmoment geschraubt sind, um die Anzugs-Vorspannung zu begrenzen, um das Gleiten zwischen der ersten Krone (210) und der zweiten Krone (212) zu fördern.

8. Positionierer nach einem der Ansprüche 2 bis 5, **dadurch gekennzeichnet, dass** der gezahnte Abschnitt (2101) der ersten Krone geeignet ist, um der ersten Krone (210) optimale Massen- und Steifigkeitseigenschaften zu verleihen.

9. Positionierer nach einem der vorhergehenden Ansprüche, **dadurch gekennzeichnet, dass** der Keil aus Kapton besteht.

10. Positionierer nach einem der vorhergehenden Ansprüche, **dadurch gekennzeichnet, dass** die Antenne eine Parabolantenne ist.

## Claims

1. Antenna positioner comprising at least one base (10) and a support cradle (20), the base (10) being designed to receive said support cradle (20) mounted to rotate relative to the base (10) about a first rotation axis (X), said support cradle comprising at least one guiding crown ring (21), **characterized in that** said guiding crown ring (21) is made up of at least the following elements :
• a first crown ring (210) consisting of a first material,
• at least one second crown ring (212) consisting of a second material,
• a shim (211) inserted between the first crown ring and the second crown ring, the form of the shim (211) being adapted to the form of the first crown ring and to the form of the second crown ring,
• said shim (211) being made of a material adapted to promote the sliding of the first crown ring (210) relative to the second crown ring (212) and to avoid physical and chemical deterioration phenomena,
• the first crown ring (210), the second crown ring (212) and the shim (211) including orifices allowing the passage of fixing means (214) and a pivot link.

2. Positioner according to claim 1, **characterized in that** the first crown ring (210) is made of aluminium and the second crown ring (212) of stainless steel.

3. Positioner according to one of claims 1 or 2, **characterized in that**:
• the guiding crown ring (210) comprises two second crown rings (212) arranged on either side of said first crown ring (210), the second crown ring (212) supporting one or more rails (213) comprising ball recirculation tracks,
• the first crown ring (210) comprises a first and a second end (210a, 210b), and has a toothed part (2101) comprising several holes (2102) intended to receive fixing means (214) and also a first orifice (2103) positioned at the centre of the toothed part and a second orifice (2104) positioned at one of the two ends (210a, 210b) in order for the plane passing through the centre of the second orifice (2104) and the axis X to be parallel to an axis Y orthogonal to the first rotation axis X,
• the form of the first orifice (2103) and of the second orifice (2104) is chosen to fix a pin (215) by a tight adjustment,
• the shim (211) comprises several holes (2112) distributed identically to those distributed on the first crown ring (210), the dimension of a hole (2112) is greater than the dimension of the fixing means (214), and several first and second orifices (2113, 2114) similar to the first and second orifices of the first crown ring (210) with dimensions greater than the diameter of the pins (215),
• the second crown ring (212) comprises a hole (2122) and several first and second orifices (2123, 2124) distributed identically to the hole and orifices of the first crown ring, the dimensions of the hole (2122) are greater than the dimension of the fixing means (214), the dimension of the first orifices (2123) is chosen to ensure a pivot link with the first part of the crown ring, by means of the pin (215).

4. Positioner according to claim 3, **characterized in that** the form of a second orifice (2124) is an oblong form chosen to induce, under differential expansion of the materials, a rotation of the first crown ring (210) relative to the second crown rings (212) about a rotation axis passing through the centre of the first orifices (2103, 2123) of the first crown ring and of the second crown ring.

5. Positioner according to claim 3, **characterized in that** the form of a first orifice (2123) is identical to the form of a second orifice (2124).

6. Positioner according to one of claims 3 to 5, **characterized in that** the fixing means (214) are screws and a lock-nut system (216) makes it possible to fix all of the elements that make up the crown ring before it is mounted on the positioner.

7. Positioner according to claim 6, **characterized in that** the screws (214) are screwed into the first crown ring (210) with a specific tightening torque so as to limit the tightening preload to promote the sliding between the first crown ring (210) and the second crown ring (212).

8. Positioner according to one of claims 2 to 5, **characterized in that** the toothed part (2101) of the first crown ring is adapted to confer optimal properties of weight and stiffness on the first crown ring (210).

9. Positioner according to one of the preceding claims, **characterized in that** the shim is made of Kapton.

10. Positioner according to one of the preceding claims, **characterized in that** the antenna is a parabolic antenna.
